# EUROPÄISCHE PATENTSCHRIFT

(11) **EP 0 432 625 B1**
(45) Veröffentlichungstag und Bekanntmachung des Hinweises auf die Patenterteilung: **09.03.1994**
(21) Anmeldenummer: 90123331.2
(22) Anmeldetag: 05.12.1990
(51) Int. Cl.: H05B 39/10, B61L 5/18

(54) **Haupt/Nebenfadenumschalter für wechselstromgespeiste Doppelfadenlampen in Verkehrssignalanlagen**
Main-standby filament switch for AC driven two-filament lamps in traffic signalling devices
Commutateur filament principal-secours pour lampes à double filament alimentées en courant alternatif dans des installations de signalisation du trafic

(30) Priorität: 14.12.1989 DE 8914703 U
(43) Veröffentlichungstag der Anmeldung: 19.06.1991
(73) Patentinhaber: SIEMENS AKTIENGESELLSCHAFT, 80333 München (DE)
(72) Erfinder: Fricke, Hellmuth, W-3300 Braunschweig (DE)

(56) Entgegenhaltungen:
- DE-A- 1 566 901
- DE-B- 1 181 792
- GB-A- 2 011 692
- US-A- 4 380 718

## Beschreibung

Die Erfindung bezieht sich auf einen Haupt/Nebenfadenumschalter nach dem Oberbegriff des Patentanspruches 1.

Zum Beleuchten der Signallaternen in Eisenbahnlichtsignalen werden fast ausschließlich Doppelfadenlampen verwendet. Einer dieser Lampenfäden ist der sogenannte Hauptfaden, über den die Ausleuchtung üblicherweise erfolgt, und der andere ist der sogenannte Nebenfaden, der beim Durchbrennen des Hauptfadens automatisch angeschaltet wird und dann die Aufgabe des durchgebrannten Hauptfadens übernimmt. Zum Umschalten von Haupt- auf Nebenfaden sind Haupt/Nebenfadenumschalter gebräuchlich, die den über den Hauptfaden fließenden Strom detektieren und in stromlosem Zustand, d.h. bei ausgefallenem Hauptfaden, den jeweiligen Nebenfaden wirksam schalten. Die Haupt/Nebenfadenüberwacher sind üblicherweise als Relais ausgebildet und in der Nähe der zu überwachenden Signallampen angeordnet (DE-PS 35 16 612).

Um die Kosten für derartige Haupt/Nebenfadenüberwacher möglichst gering zu halten, sind auch schon elektronische Haupt/ Nebenfadenumschalter entwickelt worden (DE-PS 11 81 792), bei denen auf die Verwendung teurer Spezialrelais verzichtet werden kann. Bei diesen elektronischen Haupt/Nebenfadenumschaltern sind gesonderte Indikatoren in die Haupt- und Nebenfadenkreise der Signallampen geschaltet, über die der dort jeweils fließende Lampenstrom detektiert wird. Solange der Hauptfaden leuchtet, schaltet der von diesem gesteuerte Indikator einen elektronischen Schalter im Speisekreis des Nebenfadens hochohmig und erst wenn der Speisestrom über den Hauptfaden einen unteren Grenzwert unterschreitet, wird der Schalter im Stromkreis des Nebenfadens geschlossen und der Nebenfaden angeschaltet. Dieser bekannte Haupt/Nebenfadenumschalter erfordert für seinen Betrieb eine ganze Reihe elektronischer und elektrischer Bauelemente und ist daher relativ aufwendig.

Aufgabe der Erfindung ist es, einen Haupt/Nebenfadenumschalter nach dem Oberbegriff des Patentanspruches 1 anzugeben, der mit möglichst wenigen, in der Praxis bewährten, preiswerten elektronischen Bauelementen auskommt und damit außerordentlich zuverlässig ist.

Die Erfindung löst diese Aufgabe durch die kennzeichnenden Merkmale des Patentanspruches 1. Vorteilhafte Ausgestaltungen der Erfindung sind in den Unteransprüchen angegeben.

Ein Ausführungsbeispiel der Erfindung ist nachstehend anhand der Zeichnung näher erläutert.

Die Zeichnung zeigt eine als Doppelfadenlampe ausgebildete Signallampe L mit einem Hauptfaden HF und einem Nebenfaden NF, wie sie für Eisenbahnlichtsignale Verwendung findet. Gespeist wird die Signallampe über in der Zeichnung dick ausgezogene Leitungen aus einem beispielsweise in der Nähe der Signallampe angeordneten Lampentransformator T1, der über Zuleitungen vom fernen Stellwerk aus bedarfsweise an Spannung zu legen ist und dabei die Lampe mit Lampenstrom versorgt. Mit dem Hauptfaden in Reihe liegt die Primärwicklung eines Stromwandlers T2, an dessen Sekundärwicklung über einen Strombegrenzungswiderstand die antiparallel geschalteten Sendedioden eines Optokopplers U1 angeschlossen sind. Der Optokoppler U1 Kann auch parallel zu einer in den Hauptfadenstromkreis geschalteten Bürde liegen. Bei einem ausreichend hohen über den Hauptfaden fließenden Lampenstrom sind die Sendedioden des Optokopplers U1 stromdurchflossen und steuern einen zugeordneten Schalttransistor in den niederohmigen Schaltzustand. Dieser Schalttransistor liegt an einer am Ausgang einer Gleichrichterschaltung G abgreifbaren Gleichspannung, die im Ausführungsbeispiel aus der sekundärseitig am Lampentransformator T1 abgreifbaren Wechselspannung abgeleitet ist. Der Schalttransistor des Optokopplers U1 steuert in leitendem Zustand einen ihm nachgeschalteten elektronischen Schalter S1, beispielsweise einen Feldeffekttransistor, in den leitenden Zustand, in dem dieser die Sendediode eines optoelektronisch steuerbaren Wechselstromschalters U2 kurzschließt; der elektronische Schalter S1 und die Sendediode des elektronischen Wechselstromschalters U2 liegen ebenfalls an der am Gleichrichter G abgreifbaren Spannung.

Der elektronische Wechselstromschalter U2 dient dazu, einen im Stromkreis des Nebenfadens NF angeordneten elektronischen Wechselstromschalter TR, Vorzugsweise einen Triac, abhängig vom Betriebszustand des Hauptfadens nieder- oder hochohmig zu schalten. Die Empfangsdioden des elektronischen Wechselstromschalters U2 beziehen ihre Versorgungsspannung über den Nebenfaden NF aus dem die Lampe speisenden Lampentransformator T1. Der über sie fließende Strom ist durch Vorschaltwiderstände so niedrig eingestellt, daß der Nebenfaden bei stromloser Sendediode des Wechselstromschalters U2 noch nicht aufleuchtet.

Bei der angenommenen Konstellation hat der Schalter S1 die Sendediode des Wechselstromschalters U2 kurzgeschlossen. Das am Steuereingang des Wechselstromschalters TR anliegende Potential ist nicht im Stande, den Wechselstromschalter niederohmig zu schalten und der Nebenfaden der Signallampe L bleibt dunkel.

Brennt der Hauptfaden HF der Signallampe durch, so wird der Schalttransistor des Optokopplers U1 hochohmig und schaltet dabei den elektronischen Schalter S1 in den nicht leitenden Zustand. Nunmehr ist die Sendediode des elektronischen Wechselstromschalters U2 stromdurchflossen und schaltet die zugehörigen Empfangsdioden niederohmig. Dadurch wird dem Steuereingang des Triac TR ein zum Durchsteuern dieses Schalters ausreichendes Potential zugeführt. Mit dem Durchsteuern des Triac wird der über den Nebenfaden NF geführte Speisekreis der Signallampe niederohmig und die Signallampe leuchtet über ihren Nebenfaden auf.

Zur Kennzeichnung des angeschalteten Nebenfadens ist ein Optokoppler U3 vorgesehen, dessen Sendediode mit der Sendediode des elektronischen Wechselstromschalters U2 in Reihe geschaltet ist. Solange der Hauptfaden der Signallampe leuchtet, schaltet der Schalter S1 die Sendedioden des elektronischen Wechselstromschalters U2 und des Optokopplers U3 kurz, so daß der Schalttransistor dieses Optokopplers hochohmig ist. Nur bei angeschaltetem Nebenfaden ist die Sendediode des Optokopplers U3 stromdurchflossen und der Schalttransistor niederohmig geschaltet.

Will man im Stellwerk das Leuchten des Hauptfadens der Signallampe überwachen, so ist die Sendediode eines entsprechenden Optokopplers mit der Schaltstrecke des Schalters S1 oder mit der des Schalttransistors des ersten Optokopplers U1 in Reihe zu schalten.

Bei dem dargestellten Ausführungsbeispiel schaltet der elektronische Schalter S1 bei über den Hauptfaden HF fließendem Speisestrom die Sendediode des elektronischen Wechselstromschalters U2 kurz. Die Anordnung kann jedoch auch so getroffen sein, daß der Schalter S1 in diesem Falle den Speisekreis für die Sendediode dieses Wechselstromschalters auftrennt.

In Abweichung von dem in der Zeichnung dargestellten Ausführungsbeispiel kann der Schalttransistor des Optokopplers U1 die Sendediode des optoelektronisch steuerbaren Wechselstromschalters U2 auch unmittelbar kurzschließen bzw. deren Speisekreis auftrennen. Wegen der Welligkeit der den Sendedioden des Optokopplers U1 zugeführten Spannung wird dabei an der Schaltstrecke des Optokoppler-Schalttransistors eine sehr geringe pulsierende Gleichspannung abgreifbar sein. Um zu verhindern, daß als Folge dieser Gleichspannung der optoelektronisch steuerbare Wechselstromschalter U2 durchschaltet, ist der Schaltstrecke des Optokoppler-Schalttransistors ein Kondensator zum Glätten dieser Spannung parallelzuschalten. Ggf. ist mit der Sendediode des optoelektronisch steuerbaren Wechselstromschalters U2 noch eine Zenerdiode in Reihe zu schalten, deren Zenerspannung mindestens gleich der bei durchgesteuertem Optokoppler-Schalttransistor am Kondensator liegenden Spannung ist. Diese Zenerspannung addiert sich zu der Durchlaßspannung der Sendediode des optoelektronisch steuerbaren Wechselstromschalters und verhindert bei leuchtendem Hauptfaden das Durchsteuern dieses Schalters.

Die Speisespannung für die antiparallel geschalteten Eingangsdioden des Optokopplers U1 wird bei dem vorstehend erläuterten Ausührungsbeispiel der Erfindung an der Sekundärwicklung eines Stromwandlers T2 abgegriffen, dessen Primärwicklung mit dem Hauptfaden der Signallampe in Reihe liegt. In Abweichung von dieser Ausführungsform ist es auch möglich, die Spannung für die Sendedioden des Optokopplers U1 an einer mit dem Hauptfaden der Signallampe in Reihe liegenden Bürde, beispielsweise einem Widerstand, abzugreifen. Als Sendediode des Optokopplers U1 kann auch eine einzige Leuchtdiode verwendet sein.

Der erfindungsgemäße Haupt/Nebenfadenumschalter kommt mit einem Minimum an preiswerten und in der Praxis bewährten elektronischen Bauelementen aus und ist so konzipiert, daß durch Einfügen weiterer elektronischer Bauelemente leicht Überwachungsmeldungen sowohl für den Haupt- als auch für den Nebenfaden gewonnen werden können.

## Patentansprüche

1. Haupt/Nebenfadenumschalter für wechselstromgespeiste Doppelfadenlampen in Verkehrssignalanlagen, insbesondere in Eisenbahnlichtsignalen, mit einem jeder Signallampe zugeordneten lampenstromgesteuerten Hauptfadenüberwacher zum Anschalten des Nebenfadens beim Durchbrennen des Hauptfadens, **dadurch gekennzeichnet,**
daß der Hauptfadenüberwacher als Optokoppler (U1) ausgebildet ist, der eingangsseitig transformatorisch an den Hauptfadenstromkreis angekoppelt ist oder parallel zu einer in den Hauptfadenstromkreis geschalteten Bürde liegt,
daß der Schalttransistor des Optokopplers (U1) an einer Gleichspannung liegt und in eingestelltem Zustand mittel- oder unmittelbar mindestens eine an einer Versorgungsspannung liegenden Leuchtdiode kurzschließt oder deren Speisekreis auftrennt,
daß diese Leuchtdiode die Sendediode eines optoelektronisch steuerbaren Wechselstromschalters (U2) ist, dessen Empfangsdioden über den Nebenfaden (NF) an der speisenden Stromversorgungseinrichtung (T1) liegen und bei stromdurchflossener Leuchtdiode einen im Speisekreis des Nebenfadens angeordneten elektronischen Wechselstromschalter (TR) durchschalten.

2. Haupt/Nebenfadenumschalter nach Anspruch 1, **dadurch** **gekennzeichnet,** daß der Optokoppler (U1) eingangsseitig über den Hauptfaden (HF) der Signallampe (L) an der Stromversorgungseinrichtung (T1) der Signallampe liegt und zwei antiparallel geschaltete Eingangsdioden aufweist.

3. Haupt/Nebenfadenumschalter nach Anspruch 1, **dadurch** **gekennzeichnet,** daß der Schalttransistor des Optokopplers (U1) in eingestelltem Zustand einen elektronischen Schalter (S1) zum Kurzschließen der mindestens einen Sendediode des optoelektronisch steuerbaren Wechselstromschalters (U2) einstellt.

4. Haupt/Nebenfadenumschalter nach Anspruch 3, **dadurch** **gekennzeichnet,** daß der Schaltstrecke des Optokoppler-Schalttransistors ein Kondensator parallelgeschaltet ist.

5. Haupt/Nebenfadenumschalter nach Anspruch 3 oder 4, **dadurch gekennzeichnet,** daß mit der mindestens einen Sendediode des optoelektronisch steuerbaren Wechselstromschalters (U2) eine Zenerdiode in Reihe geschaltet ist, deren Zenerspannung mindestens gleich der sich an der Schaltstrecke des eingestellten Optokoppler-Schalttransistors bzw. am Kondensator einstellenden Spannung ist.

6. Haupt/Nebenfadenumschalter nach Anspruch 1 oder 3, **dadurch gekennzeichnet,** daß mit der mindestens einen Leuchtdiode des optoelektronisch steuerbaren Wechselstromschalters (U2), mit der Schaltstrecke des elektronischen Schalters (S1) und/oder mit der Schaltstrecke des ersten Optokoppler-Schalttransistors die Leuchtdiode mindestens eines weiteren Optokopplers (U3) in Reihe geschaltet ist, dessen Schalttransistor zum Auslösen einer Überwachungsmeldung dient.

7. Haupt/Nebenfadenumschalter nach Anspruch 3, **dadurch** **gekennzeichnet,** daß der elektronische Schalter (S1) als Feldeffekttransistor ausgebildet ist.

8. Haupt/Nebenfadenumschalter nach einem der Ansprüche 1 bis 7, **dadurch gekennzeichnet,** daß die Versorgungsspannung zum Betrieb der Gleichstrombauelemente des Haupt/Nebenfadenumschalters an einem Gleichrichter (G) abgreifbar ist, der eingangsseitig an einen die Signallampe (L) speisen den Lampentransformator (T1) angeschlossen ist.

9. Haupt/Nebenfadenumschalter nach Anspruch 1, **dadurch** **gekennzeichnet,** daß der elektronische Wechselstromschalter (TR) als Triac ausgebildet ist.

## Claims

1. A main/auxiliary filament changeover switch for double-filament lamps fed with alternating current used in traffic light devices, in particular in railway light signals, with a main filament monitor controlled with lamp current and associated with each signal lamp for connecting the auxiliary filament when the main filament has burnt out, characterised in that the main filament monitor is formed as an optical coupler (U1), which is coupled on the input side in like manner to a transformer to the main filament electric current, or lies parallel to a load switched into the main filament electric current, in that the switching transistor of the optical coupler (U1) lies at a direct voltage and, in an adjusted state, short-circuits directly or indirectly at least one light-emitting diode lying at a supply voltage or cuts its supply circuit, in that this light-emitting diode is the transmitter diode of an opto-electronically controllable alternating current switch (U2), the receiver diodes of which lie across the auxiliary filaments (NF) on the feeding power supply device (T1) and connect an electronic alternating current switch (TR) arranged in the supply circuit of the auxiliary filament when current flows through the light-emitting diode.

2. A main/auxiliary filament changeover switch according to claim 1, characterised in that the optical coupler (U1) lies on the input side across the main filaments (HF) of the signal lamp (L) on the power supply device (T1) of the signal lamp and has two input diodes connected in an anti-parallel manner.

3. A main/auxiliary filament changeover switch according to claim 1, characterised in that the switching transistor of the optical coupler (U1), in an adjusted state, adjusts an electronic switch (S1) for short-circuiting at least one transmitter diode of the opto-electronically controllable alternating current switch (U2).

4. A main/auxiliary filament changeover switch according to claim 3, characterised in that there is a capacitor connected in parallel to the contact gap of the optical coupler-switching transistor.

5. A main/auxiliary filament changeover switch according to claim 3 or 4, characterised in that a Zener diode is connected in series with at least one transmitter diode of the opto-electronically controllable alternating current switch (U2), the Zener voltage of said Zener diode being at least the same as the voltage set at the contact gap of the adjusted optical coupler-switching transistor or at the capacitor.

6. A main/auxiliary filament changeover switch according to claim 1 or 3, characterised in that the light-emitting diode of at least one further optical coupler (U3) is connected in series with at least one light-emitting diode of the opto-electronically controllable alternating current switch (U2), with the contact gap of the electronic switch (S1) and/or with the contact gap of the first optical coupler-switching transistor, the switching transistor of which optical coupler (U3) serves to release monitored information.

7. A main/auxiliary filament changeover switch according to claim 3, characterised in that the electronic switch (S1) is formed as a field-effect transistor.

8. A main/auxiliary filament changeover switch according to one of claims 1 to 7, characterised in that the supply voltage for operating the direct current components of the main/auxiliary filament changeover switch is able to be picked up at a rectifier (G), which is connected on the input side to a lamp transformer (T1) feeding the signal lamp (L).

9. A main/auxiliary filament changeover switch according to claim 1, characterised in that the electronic alternating current switch (TR) is formed as a Triac.

## Revendications

1. Commutateur filament principal/filament secondaire pour des lampes à deux filaments, alimentées en courant alternatif, dans des installations de signaux de trafic, notamment dans des signaux lumineux ferroviaires, comportant un dispositif de contrôle du filament principal, qui est associé à chaque lampe d'un signal et qui est commandé par le courant de la lampe, pour le raccordement du filament secondaire lorsque le filament principal est fondu, caractérisé par le fait
que le dispositif de contrôle du filament principal est agencé sous la forme d'un optocoupleur (U1), qui est couplé, côté entrée, par l'intermédiaire d'un transformateur, au circuit du filament principal ou qui est en parallèle avec une charge montée dans le circuit du filament principal,
que le transistor de commutation de l'optocoupleur (U1) est relié à une tension continue et, à l'état réglé, court-circuite directement ou indirectement au moins une diode électroluminescente placée à une tension, ou interrompt son circuit d'alimentation,
que cette diode électroluminescente et la diode d'émission d'un interrupteur à courant alternatif (U2), qui peut être commandé par voie optoélectronique et dont les diodes de réception sont reliées, par l'intermédiaire du filament secondaire (NF), au dispositif d'alimentation en courant (T1) et, lorsque la diode électroluminescente est parcourue par un courant, rendent conducteur un interrupteur électronique à courant alternatif (TR) disposé dans le circuit d'alimentation du filament secondaire.

2. Commutateur filament principal/filament secondaire suivant la revendication 1, caractérisé par le fait que l'optocoupleur (U1) est relié, côté entrée, par l'intermédiaire du filament principal (HF) de la lampe (L) du signal, au dispositif d'alimentation en courant (T1) de cette lampe et comporte deux diodes d'entrée branchée selon un montage antiparallèle.

3. Commutateur filament principal/filament secondaire suivant la revendication 1, caractérisé par le fait qu'à l'état réglé, le transistor de commutation de l'optocoupleur (U1) positionne un interrupteur électronique (S1) pour court-circuiter la ou les diodes d'émission de l'interrupteur à courant alternatif (U2) commandable par voie optoélectronique.

4. Commutateur filament principal/filament secondaire suivant la revendication 3, caractérisé par le fait qu'un condensateur est branché en parallèle avec la voie de commutation du transistor de commutation de l'optocoupleur.

5. Commutateur filament principal/filament secondaire suivant la revendication 3 ou 4, caractérisé par le fait qu'en série avec la ou les diodes d'émission de l'interrupteur à courant alternatif (U2) commandable par voie optoélectronique, est montée une diode Zener, dont la tension de Zener est au moins égale à la tension qui s'établit dans la voie de commutation du transistor de commutation réglé de l'optocoupleur ou aux bornes du condensateur.

6. Commutateur filament principal/filament secondaire suivant la revendication 1 ou 2, caractérisé par le fait qu'en série avec la ou les diodes électroluminescentes de l'interrupteur à courant alternatif (U2) commandable par voie optoélectronique, avec la voie de commutation de l'interrupteur électronique (S1) et/ou avec la voie de commutation du premier transistor de commutation de l'optocoupleur, est branchée la diode électroluminescente d'au moins un autre optocoupleur (U3), dont le transistor de commutation sert à déclencher une signalisation de contrôle.

7. Commutateur filament principal/filament secondaire suivant la revendication 3, caractérisé par le fait que l'interrupteur électronique (S1) est réalisé sous la forme d'un transistor à effet de champ.

8. Commutateur filament principal/filament secondaire suivant l'une des revendications 1 à 7, caractérisé par le fait que la tension d'alimentation destinée à faire fonctionner les composants à courant continu du commutateur filament principal/filament secondaire peut être prélevée sur un redresseur (G) qui est relié, côté entrée, à un transformateur de lampe (T1), qui alimente la lampe (34) du signal.

9. Commutateur filament principal/filament secondaire suivant la revendication 1, caractérisé par le fait que l'interrupteur électronique à courant alternatif (TR) est agencé sous la forme d'un triac.
